# EUROPÄISCHE PATENTANMELDUNG

(11) **EP 0 075 728 A2**
(43) Veröffentlichungstag der Anmeldung: **06.04.1983**
(21) Anmeldenummer: 82107769.0
(22) Anmeldetag: 24.08.1982
(51) Int. Cl.: G07C 9/00

(54) **Verfahren zur Verringerung der Rate falscher Zurückweisungen in einem Sicherheits- und Schlüsselsystem, das persönliche Merkmale der Zutrittsuchenden zur Verifikation verwendet**

(30) Priorität: 29.09.1981 DE 3138710
(71) Anmelder: SIEMENS AKTIENGESELLSCHAFT, 80333 München (DE)
(72) Erfinder: Unterberger, Hans, Dr., D-8000 München 82 (DE)

(57) **Zusammenfassung**

Es wird ein Verfahren zur Verringerung der Rate falscher Zurückweisungen in einem Sicherheits- und Schlüsselsystem, das persönliche Merkmale der Zutrittsuchenden zur Verifizierung verwendet, vorgeschlagen, für das erfindungsgemäß vorgesehen ist, daß von dem Zutrittsuchenden, bei dem gegenüber einem in einer Sicherheits- und Schlüsseleinrichtung gespeicherten und ihm individuell zugeteilten Merkmalssatz eine ihm bewußte Veränderung seiner persönlichen Merkmale eingetreten ist, zusätzlich zu einer ursprünglich festgelegten Information über die persönlichen Merkmale eine Information über die Merkmalsveränderung in das Sicherheits- und Schlüsselsystem eingegeben wird und daß vorgesehen ist, daß die Sicherheits- und Schlüsseleinrichtung den von der Merkmalsveränderung betroffenen Teil des Merkmalssatzes unterdrückt und den Zutritt ggf. freigibt.

## Beschreibung

Die vorliegende Erfindung betrifft ein-Verfahren zur Verringerung der Rate falscher Zurückweisungen in einem Sicherheits- und Schlüsselsystem, das persönliche Merkmale der Zutrittsuchenden zur Verifikation verwendet.

Werden persönliche Merkmale zur automatischen Verifikation von Personen verwendet, so dürfen diese bei den heute bekannten,Systemen nicht abgeändert werden, da die betreffende Einrichtung nicht mehr genügend Übereinstimmung zwischen dem gespeicherten Merkmalssatz und der zur Verifikation angebotenen Information findet. Veränderungen der persönlichen Merkmale führen demnach zu einer erhöhten Rate von falschen Zurückweisungen (die richtige Person wird als nicht erkannt zurückgewiesen), aufgrund derer solche Sicherungs- und Schlüsseleinrichtungen für viele Anwendungen unattraktiv werden.

Aus den persönlichen Merkmalen des Zutrittsuchenden wird in aller Regel ein redundanter Merkmalssatz zusammengestellt. Während einige Änderungen der persönlichen Merkmale für die jeweilige Person mehr oder weniger unbewußt auftreten (leichte Änderung der Spracheigenschaften oder die charakteristischen Eigenschaften der Unterschrift im Laufe der Zeit u.a.m.), gibt es andere, die von der jeweiligen Person erkannt werden bzw. von ihr sogar selbst vorgenommen werden, beispielsweise Veränderung der Stimme durch Gemütsbewegungen oder Krankheit, Aufsetzen einer Brille, Anstecken eines Ringes usw.. Wird beispielsweise die Handgeometrie vermessen, so kann die Zurückweisung bereits durch das Tragen eines Ringes, der bei der Aufnahme des Merkmalssatzes nicht getragen wurde, erfolgen.

Die derzeit bekannten Sicherheits- und Schlüsselsysteme reagieren auf derartige Merkmalsveränderungen sehr empfindlich.

Der vorliegenden Erfindung liegt die Aufgabe zugrunde, ein Verfahren zur Verringerung der Rate falscher Zurückweisungen in einem Sicherheits- und Schlüsselsystem, das persönliche Merkmale der Zutrittsuchenden zur Verifikation verwendet, zu schaffen.

Die der Erfindung zugrundeliegende Aufgabe wird durch ein Verfahren nach dem Oberbegriff des Patentanspruchs 1 gelöst, das durch die in dem kennzeichnenden Teil des Patentanspruchs 1 angegebenen Merkmale charakterisiert ist.

Die Erfindung bietet den Vorteil, daß das Sicherheits- und Schlüsselsystem gegenüber Fälschungsversuchen nicht merkbar empfindlicher wird, da nur ein geringer Teil des Merkmalssatzes für die Verifizierung entfällt.

Vorteilhafte Weiterbildungen der Erfindung sind durch die in den Unteransprüchen angegebenen Merkmale gekennzeichnet.

Im folgenden wird die Erfindung anhand einer Figur, die lediglich ein Ausführungsbeispiel für ein Sicherheits-und Schlüsselsystem zur Durchführung des erfindungsgemäßen Verfahrens zeigt, im einzelnen erläutert.

Wie die Figur zeigt, besteht ein derartiges, zur Durchführung des erfindungsgemäßen Verfahrens geeignetes Sicherheits- und Schlüsselsystem 1 im wesentlichen aus einer Sicherheits- und Schlüsseleinrichtung 11 und einer Eingabeeinrichtung 12. Der Zutrittsuchende Z gibt eine Information über seine persönlichen Merkmale IpM in die Eingabeeinrichtung 12 ein, die diese an die Sicherheits- und Schlüsseleinrichtung 11 ggf. in aufbereiteter Form weiterleitet. In der Sicherheits- und Schlüsseleinrichtung 11 sind alle notwendigen Merkmalssätze MMS der Zutrittsberechtigten gespeichert. Zusätzlich ist neben dem eigentlichen Sicherheits- und Schlüsselsystem 1 erfindungsgemäß eine Hilfseingabeeinrichtung 2 vorgesehen, über die eine Information über die Merkmalsveränderung einer zutrittsuchenden Person eingebbar ist.

Für das erfindungsgemäße Verfahren ist vorgesehen, daß von dem Zutrittsuchenden Z, bei dem gegenüber einem in der Sicherheits- und Scblüsseleinrichtung 11 gespeicherten und ihm individuell zugeteilten Merkmalssatz MMS eine ihm bewußte Veränderung seiner persönlichen Merkmale eingetreten ist, zusätzlich zu einer ursprünglich festgelegten Information über die persönlichen Merkmale I_{PM} eine Information über die Merkmalsveränderung I_{MV} in das Sicherheits-und Schlüsselsystem 1 über die Hilfseingabeeinrichtung 2 eingegeben wird. Außerdem ist erfindungsgemäß vorgesehen, daß die Sicherheits- und Schlüsseleinrichtung 11 den von den Merkmalsveränderung betroffenen Teil.des Merknrals-satzes MMS unterdrückt und den Zutritt ggf. freigibt.

Eine vorteilhafte Weiterbildung der Erfindung sieht vor, daß die Sicherheits- und Schlüsseleinrichtung 11 anstelle des betroffenen Merkmalssatzes MMS einen modifizierten, vorzugsweise durch einen Rechner (nicht gezeigt) erstellten Merkmalssatz MMS' verwendet.

Durch äußere Bedingungen verursachte Änderungen der charakteristischen Merkmale können vorteilhafterweise ebenfalls von einem derartigen System mittels des erfindungsgemäßen Verfahrens berücksichtigt werden. So können beispielsweise Veränderungen von Unterschriften, die aufgrund des verwendeten Schreibgerätes (Füllfederhalter, Kugelschreiber, Bleistift) auftreten, durch Eingabe der Merkmale des jeweils verwendeten Schreibgerätes kompensiert werden. Das Sicherheits- und Schlüsselsystem zieht dann jeweils den entsprechenden Merkmalssatz zur Verifikation heran.

## Patentansprüche

1. Verfahren zur Verringerung der Rate falscher Zurückweisungen in einem Sicherheits- und Schlüsselsystem, das persönliche Merkmale der Zutrittsuchenden zur Verifikation verwendet, dadurch gekennzeichnet , daß von dem Zutrittsuchenden (Z), bei dem gegenüber einem in einer Sicherheits- und Schlüsseleinrichtung (11) gespeicherten und ihm individuell zugeteilten Merkmalssatz (MMS) eine ihm bewußte Veränderung seiner persönlichen Merkmale eingetreten ist, zusätzlich zu einer ursprünglich festgelegten Information über die persönlichen Merkmale (I_{PM}) eine Information über die Merkmalsveränderung (I_{MV}) in das Sicherheits- und Schlüsselsystem (1) eingegeben wird und daß vorgesehen ist, daß die Sicherheits-und Schlüsseleinrichtung (11) den von der Merkmalsänderung betroffenen Teil des Merkmalssatzes (MMS) unterdrückt und den Zutritt ggf. freigibt.

2. Verfahren nach Anspruch 1, dadurch gekennzeichnet , daß die Sicherheits- und Schlüsseleinrichtung (11) anstelle des betroffenen Merkmalssatzes (MMS) einen modifizierten, vorzugsweise durch einen Rechner erstellten Merkmalssatz (MMS') verwendet.

3. Verfahren nach Anspruch 2, dadurch gekennzeichnet ,daß der modifizierte Merkmalssatz (MMS') mit Hilfe des Zutrittsuchenden (Z) dahingehend erstellt wird, daß er Merkmale des Merkmalssatzes (MMS), von denen ihm bewußt ist, daß sie vorübergehend nicht gültig sind, durch Eingabe über eine Hilfseingabeeinrichtung (2) markiert, so daß die Sicherheits- und Schlüsseleinrichtung (11) aus dem redundanten Merkmalssatz (MMS) einen relevanten modifizierten Merkmalssatz (MMS') zusammenstellen kann.

4. Einrichtung zur Durchführung des Verfahrens nach Anspruch 1 bis 3, dadurch gekennzeichnet , daß zusätzlich zu einer in dem Sicherheits- und Schlüsselsystem (1) enthaltenen Eingabeeinrichtung (12), über die die Information über die persönlichen Merkmale (I_{PM}) mittels einer Eingabe- und/oder Erkennungsvorrichtung eingegeben wird, eine Hilfseingabeeinrichtung (2) vorgesehen ist, über die die Information über die Merkmalsveränderung (I_{MV}) in das Sicherheits- und Schlüsselsystem (1) eingebbar ist.
